# EUROPÄISCHE PATENTSCHRIFT

(11) **EP 0 026 450 B1**
(45) Veröffentlichungstag und Bekanntmachung des Hinweises auf die Patenterteilung: **11.04.1984**
(21) Anmeldenummer: 80105749.8
(22) Anmeldetag: 24.09.1980
(51) Int. Cl.: C10B 53/00

(54) **Anordnung und Verfahren zur thermischen Aufbereitung vorwiegend brennbarer Abfallstoffe**
Installation and process for the thermal processing of principally combustible wastes
Installation et procédé de traitement pyrolytique de déchets combustibles

(30) Priorität: 26.09.1979 DE 2938912
(43) Veröffentlichungstag der Anmeldung: 08.04.1981
(73) Patentinhaber: Franz Kaiser KG, D-8949 Salgen (DE)
(72) Erfinder: Kaiser, Hermann, D-8949 Eppishausen/Ortsteil Mörgen (DE)
(74) Vertreter: Kahler, Kurt, Dipl.-Ing.

## Beschreibung

Die Erfindung betrifft eine Vorrichtung zur thermischen Aufbereitung von Abfallstoffen gemäß dem Oberbegriff des Anspruch 1.

Aus der FR-A-2 277137 ist ein Verfahren und eine Vorrichtung zum Herstellen brennbarer Gase aus Abfallstoffen bekannt, bei dem die Abfallstoffe in einer rotierenden Schweltrommel unter Wärmezufuhr verschwelt werden. Die Längsachse der Schweltrommel verläuft annähernd horizontal und die Bewegung des Schwelgutes wird durch kontinuierliches Drehen der Schweltrommel errreicht. Der Mantel der Schweltrommel ist doppelwandig ausgeführt und wird mit Heißgasen beschickt. Ober eine Schwelgasleitung wird das sich bildende Schwelgas abgezogen und einer Krackantage zugeführt. Die zur Verschwelung verwendeten Heißgase sind entweder das in der Krackanlage erzeugte Brenngas oder die heißen Abgase eines mit den Brenngasen betriebenen Gasmotors. Die bekannte Anordnung besitzt den Nachteil, daß zur Drehung der Trommel ein Antrieb mit verhältnismäßig hoher Leistung erforderlich ist. Ferner muß ein mit entsprechend stabilen Lagern ausgestattetes Stützgestell für die Schweltrommel vorgesehen sein. Schwierigkeiten ergeben sich weiterhin bei der Zuführung der Heißgase bzw. der Abnahme der Schwelgase über feststehende Leitungen aus der dauernd rotierenden Trommel. Auch muß die Trommel zur Beschickung und Entleerung stIlIgesetzt werden.

Aus der FR-A-2134 494 ist ein direkt beheizter, aufrecht stehender Verschwelungsreaktor bekapnt, der einen sich nach unten verjüngenden kegelförmigen Innenraum mit kreisförmigem Querschnitt aufweist. Aufgrund der direkten Beheizung stellt sich das Problem nicht, über eine maximale Wandfläche dem Schwelgut möglichst viel Wärme zuzuführen.

US-A3362887 offenbart eine Vorrichtung zur thermischen Aufbereitung von Abfallstoffen, bei der zwei Verschwelungskammern vorgesehen sind, nämlich ein senkrecht stehender zylinderförmiger Behälter mit sehr großem Durchmesser, an dessen unteren Ende eine kegelstumpfförmige Verjüngung angesetzt ist, die zu einem engen Auslaß führt, der normalerweise mittels eines Schiebers vollkommen geschlossen ist. Der Auslaß führt zu einem mit seiner Längsachse horizontal verlaufenden weiteren Zylinder, wobei unter dem gennanten Auslaß eine Förderschnecke angeordnet ist, die bei Entleerung des ersten Behälters die teilweise verschwelten Abfallstoffe in horizontaler Richtung in eine zweite Verschwelungskammer fördert. Dies bedeutet, daß die Aufbereitung schubweise erfolgt, indem zuerst der senkrecht stehende Behälter mit Abfallstoffen gefüllt und für eine bestimmte Zeit mittels Mantelheizung erhitzt wird. Hiernach wird der gesamte Inhalt des ersten Behälters über die Förderschnecke in die zweite Verschwelungskammer gefördert und dort die Verschwelung unter Mantelbeheizung fortgesetzt. Die Schwelrückstände werden über eine Entnahmevorrichtung abgeführt.

Der Erfindung liegt die Aufgabe zugrunde, eine Vorrichtung zur thermischen Aufbereitung von Abfallstoffen anzugeben, bei der die Abfallstoffe möglichst gleichmäßig erhitzt und damit verschwelt werden.

Die erfindungsgemäße Vorrichtung ist dadurch gekennzeichnet, daß der Verschwelungsreaktor aus einem sich nach unten verjüngenden, rechteckigen Schacht besteht, dem sich ein horizontal angeordneter, feststehender Schweltrog direkt anschließt, der mit einer Misch- und Fördervorrichtung ausgestattet ist, wobei Schacht und Schweltrog eine Einheit bilden und insgesamt zur indirekten Beheizung doppelwandig ausgebildet sind.

Durch die schachtartige, sich nach unten verjüngende Ausbildung des Verschwelungsreaktors rutschen die verschwelenden Abfallstoffe mit abnehmenden Volumen unter gutem Wärmekontakt allmählich in den Schweltrog, wo sie unter Auflockerung weiter verschwelt werden und schließlich zur Entnahmevorrichtung gelangen.

Ein Ausführungsbeispiel der erfindungsgemäßen Vorrichtung mit gewissen Modifikationen wird unter Bezugnahme auf die Zeichnungen beschrieben.

Es zeigen
Figur 1 eine schematische Gesamtdarstellung der Anordnung zur thermischen Aufbereitung von Abfallstoffen gemäß der Erfindung ;
Figur 2 den Verschwelungsreaktor und den Schweltrog, wie sie bei der Vorrichtung der Fig. 1 verwendet werden ;
Figur 3 den Verschwelungsreaktor und den Schweltrog nach Fig. 2 aus einer um 90° versetzten Ansicht ;
Figur 4 eine Ansicht auf den Verschwelungsreaktor nach Fig. 2 und 3 von oben ;
Figuren 5 und 6 Ansichten eines Verschwelungsreaktors und eines Schweltrogs, bei dem eine Dosierwalze am Austrittspalt des Verschwelungsreaktors angeordnet ist.

Grundsätzlich besteht der Verschwelungsreaktor der Anlage aus einem rechteckigen senkrecht stehenden Schacht, dessen Breite von oben nach unten bis zu einem Austrittsspalt verjüngt ist, und einem sich daran anschließenden Schweltrog. Schacht und Schweltrog bilden eine Einheit, sind doppelwandig ausgeführt und werden indirekt beheizt. Auf dem Verschwelungsreaktor ist zur luftdichten Materialeinbringung eine Schleuse angebracht. Die Zuführung von Schwelgut vom Schacht in den Schweltrog kann dosiert erfolgen, etwa über eine Zahnwalze, einen Rüttler oder dergleichen. Im Schweltrog läuft um eine horizontale Achse eine Mischvorrichtung um, die aus an der Achse befestigten Schaufeln tragenden Federstahlarmen besteht. Diese Schaufeln wälzen das Schwelgut um und befördern es zum Reststoffaustrag weiter. Das Ausbringen der Reststoffe aus dem Reaktor erfolgt unter Luftabschluß mit einer Schleuse oder dergleichen, der eine Aufbereitungsvorrichtung zur Rückgewinnung brauchbarer Materialien nachgeschaltet ist. Das bei der Verschwelung erzeugte Gas wird aus dem Schacht und dem Schweltrog über ein Gebläse abgesaugt. Die aus den Reststoffen gewonnene Kohle wird in einem Kessel vergast, dem zugleich das Schwelgas zugeführt wird, das beim Durchströmen der glühenden Kohlen gekracktwird. Das ca. 1 200° heiße Produktgas durchläuft einen Heißgaszyklon und beheitzt anschließend den Verschwelungsreaktor und den Schweltrog. Das Gas verläßt den Verschwelungsreaktor mit einer Temperatur von ca. 300° bis 400°. Diese Restwärme wird mit einem Wärmeaustauscher entzogen und zur Mülltrocknung verwendet.

Fig. 1 zeigt einen an sich bekannten Schredder 21 in dem der Müll in etwa faustgroße Stücke zerkleinert wird, welche etwa über ein Förderband 22 einer Trocknungseinrichtung 23 zugeführt werden. Der Müll wird durch diese Trocknungseinrichtung 23 hindurchgefördert und dabei von erwärmter Luft durchströmt. Beim speziellen Ausführungsbeispiel besteht die Troknungseinrichtung 23 aus einer sich drehenden Trommel, die nicht gasdicht geschlossen zu sein braucht. Die an einem Ende der Trommel zugeführte Luft stammt vorzugsweise aus den Müllbunker und wird entweder von den heißen Abgasen des Gasmotors 9 oder von den den Gaswandler 33 verlassenden noch heißen Gasen erwärmt, wozu ein Wärmeaustauscher 24 vorgesehen sein kann. Über die Leitung 25 wird die über die Leitung 26 zugeführte Luft aus der Trocknungseinrichtung 23 abgesaugt und gelangt über einen Filter 26a zum Gasmotor 9. Beim speziellen Ausführungsbeispiel wird also die Ansaugluft für den Gasmotor 9 zur Trocknung und Entfeuchtung des Mülls in der Trockeneinrichtung 23 verwendet.

Der somit vorgetrocknete Müll gelangt dann beispielsweise über ein Förderband 27 oder eine andere entsprechende Beschickungsvorrichtung zum eigentlichen Verschwelungsreaktor 28, wo er über eine Schleuse 1 in die eigentliche Kammer 2 (vergl. Fig. 2) hereingeführt wird.

Der Verschwelungsreaktor 28 ist ein Kernstück der Erfindung und wird nachstehend noch im einzelnen anhand der Fig. 2 bis 4 erläutert.

Aus Fig. 1 ist ersichtlich, daß sich an den Verschwelungsreaktor 28 ein Schweltrog 29 anschließt, der dazu dient, die aus dem Verschwelungsreaktor 28 kommenden Reste noch vollständig zu verschwelen und zu einer Entnahmevorrichtung 30 abzufördern. Die entstehenden Gase werden aus dem Verschwelungsreaktor 28 vorzugsweise über den Schweltrog 29 und die Leitung 32 abgesaugt und gelangen in einen Gaswandler 33 bekannter Bauart, dessen Funktion bereits eingangs erläutert wurde. An den Gaswandler 33 schließt sich zur Abkühlung und Reinigung beispielsweise ein an sich bekannter Heizgaszyklon 15 und ein Reiniguns- und Kühlsystem 16 an, in denen das Gas von restlichen Spuren von Staub, Teer, Phenol, Schwefel und Stickstoffverbindungen gereinigt und abgekühlt wird. Ein Gebläse 17 sorgt für ständigen Unterdruck in der Anlage, so daß eine Explosionsgefahr vermieden wird. Die über das Gebläse 17 in einen Vorratsbehälter 18 gelangenden Gase können entweder zur Weiterverwendung abgeleitet oder abgefüllt werden, oder aber sie werden über Leitung 34 dem Gasmotor 9 zugeführt. Der Gasmotor 9 treibt beispielsweise in bekannter Weise einen elektrischen Generator an. Seine Abgase können zur Beheizung des Verschwelungsreaktors 28 verwendet werden, indem sie über Leitung 39 und den ebenfalls erfindungsgemäß beheizten Schweltrog 29 zugeführt werden. Die den Verschwelungsreaktor 28 beheizenden Abgase gelangen dann über die Leitung 35 zum Wärmeaustauscher 24, wo sie, wie bereits beschrieben, die zur Trocknung des Mülls verwendete Ansaugluft für den Gasmotor 9 erwärmen.

Es wird nun auf Fig. 2 bis 4 Bezug genommen, die Einzelheiten des erfindungsgemäßen Verschwelungsreaktors 28 und des daran luftdicht angefügten Schweltrog 29 zeigen. Der Verschwelungsreaktor des speziellen Ausführungsbeispiels gemäß den Figuren besitzt eine Kammer 2, die keilförmig ausgebildet ist. Die Wände der Kammer sind doppelt d. h. als Mantel 3 ausgeführt, so daß eine Beheizung der Kammer 2 mittels Hindurchleiten von heißen Gasen durch den Mantel 3 erfolgen kann. Das Äußere der Kammer ist wärmeisoliert. Die Spaltbreite des Verschwetungsrest-Ausfaiispaits 4 wird so bemessen, daß auch größere, unverschwelte Reste etwa Metallstücke oder dergleichen passieren können. Diese Spaltbreite kann somit von der Art des Mülls abhängen. Übliche Werte für die Spaltbreite Liegen zwischen 10 und 40 cm, vorzugsweise zwischen 15 und 30 cm speziell bei etwa 20 cm. Die Spaltbreite ist auch abhängig von der Steilheit der Keilform der Kammer 2. Sie kann ferner etwa durch einen Schieber veränderbar sein.

Aufgrund der Keilform verbreitet sich der Keilspalt nach oben zur Mülleinführöffnung. Die Verbreiterung kann vorzugsweise zwischen 2 und 10 % (ideal 5 %) der jeweiligen Höhe derKammer2 2 betragen, wobei ein besonders bevorzugter Wert in der Nähe von 10% liegt. Die angegebenen Maße sind nur Beispiele, die tatsächlichen Maße hängen wie gesagt von der Art des Mülls, insbesondere dem Verhältnis zwischen dem unverschwelten Müll und dem Verschwelungsrest, sowie von der Rauheit und der Beschaffenheit der Innenwände der Kammer 2ab.

Auf jeden Fall sind die Abmessungen derart zu treffen, daß eine vollständige kontinuierliche Verschwelung des zugeführten Mülls und eine dazu entsprechende abförderung der Verschwelungsreste möglich ist.

Zur Verbesserung der Beheizung besteht die Möglichkeit entweder eine beheizbare Mittelwand einzuziehen, so daß sich eine Art Zwillingsanlage ergibt, oder aber vorzugsweise parallel zur Längsachse verlaufende Heizröhrenvorzusehen. Um eine optimale Beheizung der Kammer 2 zu erzielen, werden die Oberflächen der Kammerwände möglichst groß gestaltet. Dies kann vorzugsweise dadurch geschehen, daß die Wände mit annähernd senkrecht verlaufenden Rippen 43 (vergl. Fig. 3 und 4) oder Wölbungen und Vertiefungen versehen sind.

Die Ecken der Kammer 2 sind vorzugsweise abgerundet, so daß sich kein Müll festsetzen kann.

Um die Zuführung des Mülls unter bestmöglicher Beibehaltung des Luftabschlusses der Kammer zu erzielen, ist eine Schleuse 1 vorgesehen. Diese besitzt Klappen 44 und 45, die abwechselnd auf- und zugesteuert werden. Bei geöffneter klappe 45 wird Müll der Schleuse 1 zugeführt, dann diese Klappe geschlossen. Bei Öffnung der Klappe 44 flält der Müll in die Kammer 2. Diese Art der Beschickung erfolgt entweder zeitabhängig oder aber bevorzugt unter Steuerung eines Fühlers 46; der die Form einer Gabel haben kann und etwa unter Federbelastung steht oder ein Gegengewicht besitzt. Der Fühler ist im oberen Bereich der Kammer 2 angebracht und befindet sich in seiner unwirksamen Lage solange noch Müll sich in seinem Bereich befindet. Wird der Fühler 46 frei; so schwenkt er nach oben in die gestrichelt gezeigte Stellung, wobei er die vorzugsweise elektropneumatische Steuerung der Klappe 44 und 45 auslöst.

Obwohl der erfindungsgemäße Verschwelungsreaktor 29 mit seiner Längsachse unter einem gewissen Winkel zur Horizontalen mit Vorteil gegenüber den bekannten Anordnungen verwendet werden könnte, da sich sein Querschnitt immer dem jeweiligen Volumen des Mülls bei fortschreitender Verschwelung anpaßt, wird gemäß der Erfindung eine lotrechte Position der Längsachse bzw. eine nicht zu große Abweichung davon gewählt.

Um bei etwaigen Stockungen die Möglichkeit des Eingriffs zu haben, kann an oder in der Nähe des Verschwelungsrest-Ausfallspalts 4 ein Rüttler oder dergleichen vorgesehen sein.

Der luftdicht angesetzte Schweltrog 29 führt eine weitere Verarbeitung, insbesondere vollkommene Verschwelung der Verschwelungsreste durch und sorgt gleichzeitig für deren Abforderung zu einer Entnahmevorrichtung. Auch der Schweltrog 29 ist beheizbar, vorzugsweise von den gleichen Gasen wie sie für die Beheizung der Kammer 2 verwendet werden. Zu diesem Zwecke werden diese Gase der Öffnung 8 zugeführt, laufen durch den doppelwandigen Mantel 3 der Kammer 5 des Schweltrogs 29 und der Kammer 2 und treten bei 10 aus dem Verschwelungsreaktor aus, von wo sie über das Rohr 35 (Fig. 1) zum Wärmeaustauscher 24 geleitet werden. Es erfolgt vorzugsweise kein Verbrennen der Gase sondern eine Abgabe der fühlbaren Wärme derselben. Der Schweltrog 29 ist vorzugsweise ein Mischtrog mit einer sich drehenden zentralen Längsachse 51, an der radial sich von der Achse weg erstreckende, vorzugsweise nachgiebige Mitnehmerarme 52 vorgesehen sind. Alternativ dazu könnte auch eine Schneckenabförderung in Frage kommen, wobei jedoch die Mischtrogabförderung vorzuziehen ist, da sie für eine gleichmäßigere Beheizung und Auflockerung der abzuführenden Stoffe sorgt und Verklemmungen vermieden werden. Die im Verschwelungsreaktor und in dem Schweltrog 29 erzeugten Gase werden über den Anschluß 19 und Leitung 32 dem Gaswandler 33 zugeführt und dort entsprechend behandelt. Die nun vollkommen verschwelten Reste gelangen in eine Entnahmevorrichtung 30, den die Form einer Förderschnecke besitzt, welche luftdicht an die Schweltrog 29 angeschlossen ist und die die Reste in einen Behälter 47 fördert, von wo sie etwa mittels einer Schleuse 48 abgenommen werden.

Die Reste bestehen einerseits aus Metallen, welche aussortiert werden, andererseits aus brennbaren Substanzen, insbesondere Kohle, welche gemäß der Erfindung gepreßt, d. h. brikettiert wird und zur Beheizung des Gaswandlers 33 dienen kann. Gegenüber den bekannten Verfahren ergibt sich hier eine weitere Steigerung des Wirkungsgrades der Gesamtanlage. Für die Beheizung des Gaswandlers 33 können auch andere holz- oder holzartige Abfälle verwendet werden, die als Müll anfallen, bzw. aus dem Müll aussortiert wurden. Die im Gaswandler 33 anfallende Asche kann als Düngemittel verwendet werden.

Wie bereits erwähnt, können zur Beheizung der beheizbaren Vorrichtungen entweder die Abgase des Gasmotors oder aber die erzeugten noch heißen Gase aus dem Gaswandler 33 verwendet werden. Ebenfalls ist die Kühlwärme des Gasmotors 5 sowie des Kühl- und Reinigungsgerätes 16 für Heizung und andere Zwecke verwendbar.

Der Verschwelungsreaktor 28 der erfindungsgemäßen Anordnung hat den besonderen Vorteil, daß er ohne Bewegung und zwangsläufige Förderung den Müll aufgrund der Schwerkraft und im Einklang mit seinem auf Grund der Verschwelung abnehmenden Volumen von der Müllzuführöffnung zum Verschwelungsrest-Ausfallspalt führt. Da keine Bewegung erforderlich ist, ist auch das Problem des gasdichten Verschlusses wesentlich einfacher zu lösen. Da bei der Gesamtanordnung eine zusätzliche Vortrocknung in der Trockeneinrichtung 23 vorgesehen ist, benötigt man für das eigentliche Beheizen der Kammer 2 wesentlich weniger Wärmeenergie, so daß diese zur Energiegewinnung verwendet werden kann.

Der Müll kann ein üblicher Haus- und Industriemüll sein, etwa auch Altreifen, Altöl, Holzabfälle und pflanzliche Substanzen enthalten.

Die Spaltbreite der Verschwelungsrest-Entnahmeöffnung 4 kann beispielsweise durch Schieber oder Klappen veränderbar gestaltet werden. Eine bevorzugte Ausführungsform ergiebt sich aus den Figuren 5 und 6, in denen für eine genauere Dosierung am Übergang zwischen Verschwelungsreaktor und Schweltrog eine steuerbare Dosiervorrichtung vorgesehen ist, die beim Ausführungsbeispiel die Form einer Zahnwalze 70 besitzt. Bei dieser Ausführungsform ist die Klappenschleuse 1 durch eine Schieberschleuse 71, 72 ersetzt. Ebenso ist am Ausgang eine Schieberschleuse 73, 74 angeordnet.

Die Drehzahl der Welle 51 kann regel- oder steuerbar sein und zwar vorzugsweise in Beziehung zu der Drehzahl der Dosierwalze 70 und/ oder der Steuervorrichtung 46 oder aber unabhängig davon.

Wie bereits eingangs erwähnt, kann die Energiegewinnung über den Gasmotor 9 auch wegfallen und es kann das aus dem Heißgaszyklon 15 austretende Gas mit einer Temperatur von 1 200° direkt zur Beheizung des Verschwelungsreaktors und/oder des Schweltrogs verwendet werden. Anschließend wird dem Gas im Wärmeaustauscher 24 weitere Wärme entzogen. Das Gas kann dann über eine Fernleitung zum Verbraucher geführt werden. Gegenüber einer Fernheizung hat dies den Vorteil, daß keine Isolierung der Leitungen erforderlich ist.

Die Arbeitsweise der Anordnung ist folgende : die Abfallstofe werden in faustgroße Stücke zerkleinert, anschließend durchlaufen sie eine Trocknung und gelangen danach mittels einer Schleuse in den Keilschacht des Verschwelungsreaktors. Dieser Reaktor wird mit einer Temperatur von ca. 500-700° im Gegenstrom zum verschwelenden Material indirekt beheizt. In dem keilförmigen Schacht, der senkrecht auf dem Schweltrog angebracht ist, wird das Schwelgut erhitzt und zum Teil verschwelt. Dieses gleitet, bedingt durch die Keilform des Schachtes nur soweit nach unten, als es beim Verschwelen an Volumen verliert. Mit der am Ausfallspalt liegenden Zahnwalze wird das zum Teil verschwelte Material in den Schweltrog dosiert. In diesem Schweltrog wird es umgewälzt und zur Ausfallschleuse weiterbefördert, dabei verschwelt das Material vollkommen. Die an Federstahlarmen befestigten Mischsaufeln können einem festen Gegenstand im Trog ausweichen, dadurch ist ein störungsfreier Betrieb gewährleistet. In der dem Verschwelungsreaktor nachgeschalteten Aufbereitungsvorrichtung werden von den Reststoffen Kohle und Metalle zur Wiederverwertung aussortiert. In einem gesonderten Kessel wird die angefallene Kohle vergast und zugleich das Schwelgas beim Durchströmen der Kesselglut aufbereitet, d. h. gekrackt. Das aufbereitete Gas verläßt den Kessel als Produktgas mit einer Temperatur von ca. 1 200 °C. Es durchläuft zur Vorreinigung den Heizgaszyklon 15 und wird anschließend zur Beheizung des Verschwelungsreaktors und/oder des Schweltrogs verwendet. Nach Verlassen dieser Anordnung wird dem Gas in einem Wärmetauscher die Restwärme von ca. 400 °C entzogen und zur Abfalltrocknung verwendet. Zur letzten Reinigung durchläuft das Gas einen Wäscher, mit anschließendem Wasserabscheider, diesem folgt ein Gebläse, das das Gas von der Anlage unter Vakuum absaugt.

Die besonderen Vorteile der Anordnung bestehen in der umweltfreundlichen Beseitigung von Abfällen einschließlich der Rückgewinnung von Metallen, der Erzeugung von Produktgas und der direkten Verwendung der anfallenden Kohle und der Energie.

## Patentansprüche

1. Vorrichtung zur thermischen Aufbereitung von Abfallstoffen, bestehend aus einem beheizten Verschwelungsreaktor mit oben aufgesetzter Abfallzuführvorrichtung und unten am Reaktorausgang angeordneter Entnahmevorrichtung für die Schwelrückstände, dadurch gekennzeichnet, daß der Verschwelungsreaktor aus einem sich nach unten verjüngenden rechteckigen Schacht (28) besteht, dem sich ein horizontal angeordneter Schweltrog (29) direkt anschließt, der mit einer Misch- und Fördervorrichtung ausgestattet ist, wobei Schacht (28) und Schweltrog (29) eine Einheit bilden und insgesamt zur indirekten Beheizung doppelwandig (3) ausgebildet sind.

2. Vorrichtung nach Anspruch 1, dadurch gekennzeichnet, daß sich die Breite des Schachtes

(28) von oben nach unten durchgehend annähernd gleichmäßig zu einem Ausfallspalt (4) verjüngt.

3. Vorrichtung nach Anspruch 2, dadurch gekennzeichnet, daß die Spaltbreite des Ausfallspalts (4) veränderbar ist.

4. Vorrichtung nach Anspruch 2 oder 3, dadurch gekennzeichnet, daß am Ausfallspalt (4) ein Rüttler, eine Dosierwalze oder dgl. vorgesehen ist.

5. Vorrichtung nach einem der vorhergehenden Ansprüche, dadurch gekennzeichnet, daß längs der Achse des Schweltroges (29) eine Welle (51) angeordnet ist, die mit einer Umwälzvorrichtung in Form mittels Federstahlarmen befestigter Schaufeln (52) versehen ist.

6. Vorrichtung nach Anspruch 5, dadurch gekennzeichnet, daß die Drehzahl der Welle (51) regel- oder steuerbar ist.

## Claims

1. Apparatus for thermic treatment of waste comprising a low-temperature carbonization reactor having attached on top a waste supply device and at the bottom a removing device for the carbonization residues provided at the reactor outlet, characterized in that the carbonization reactor consists of a downwardly tapered rectangular duct (28) to which is directly attached a horizontally arranged carbonization cavity (29) being provided with a mixing and feeding device where the duct (28) and the carbonization cavity (29) forming a unit, and being provided with double walls (3) as a whole for indirect heating.

2. Apparatus according to claim 1, characterized in that the width of the duct (28) is reduced from the top to the bottom generally essentially uniformly to an outlet slit (4).

3. Apparatus according to claim 2, characterized in that the slit width of the outlet slit (4) is variable.

4. Apparatus according to claim 2, characterized in that at the outlet slit (4) a shaker, a dose roller or a similar device is provided.

5. Apparatus according to anyone of the preceding claims, characterized in that along the axis of the carbonization cavity (29) an axle (51) is arranged which is provided with a revolving device in form of blades (52) fixed thereto by resilient steel arms.

6. Apparatus according to claim 5, characterized in that the speed of the axle (51) is adpated to be regulated or controlled.

## Revendications

1. Dispositif pour le traitement thermique de déchets, ce dispositif étant constitué d'un réacteur chauffé de carbonisation à basse température au-dessus duquel est monté un dispositif acheminant les déchets et à la sortie duquel est installé, dans le bas, un dispositif d'évacuation pour les résidus de carbonisation, caractérisé en ce que le réacteur de carbonisation à basse température est constitué d'un conduit rectangulaire (28) allant en se rétrécissant vers le bas et suivi directement d'une cuve de carbonisation à basse température (29) disposée horizontalement et pourvue d'un dispositif de mélange et de transport, le conduit (28) et la cuve de carbonisation à basse température (29) formant une unité, tout en étant réalisés ensemble avec une paroi double (3) pour un chauffage indirect.

2. Dispositif suivant la revendication 1, caractérisé en ce que la largeur du conduit (28) va en se rétrécissant de haut en bas de manière continue et à peu près uniforme jusqu'à une fente de sortie (4).

3. Dispositif suivant la revendication 2, caractérisé en ce que la largeur de la fente de sortie (4) est variable.

4. Dispositif suivant la revendication 2 ou 3, caractérisé en ce que, à la fente de sortie (4), on prévoit un vibreur, un cylindre de dosage ou analogues.

5. Dispositif suivant une des revendications précédentes, caractérisé en ce que, le long de l'axe de la cuve de carbonisation à basse température (29), on installe un arbre (51) comportant un dispositif de mise en circulation sous forme d'aubes (52) fixées au moyen de bras en acier à ressort.

6. Dispositif suivant la revendication 5, caractérisé en ce que la vitesse de rotation de l'arbre (51) est réglable ou peut être commandée.
